# EUROPÄISCHE PATENTSCHRIFT

(11) **EP 0 308 616 B1**
(45) Veröffentlichungstag und Bekanntmachung des Hinweises auf die Patenterteilung: **25.03.1992**
(21) Anmeldenummer: 88111898.8
(22) Anmeldetag: 23.07.1988
(51) Int. Cl.: B61C 9/50, B61C 9/44

(54) **Antriebsaggregat für Schienenfahrzeuge**
Driving unit for rail vehicles
Groupe de propulsion pour véhicules ferroviaires

(30) Priorität: 19.09.1987 DE 3731546
(43) Veröffentlichungstag der Anmeldung: 29.03.1989
(73) Patentinhaber: HURTH Getriebe und Zahnräder G.m.b.H., D-80809 München (DE)
(72) Erfinder: Eichinger, Johann, D-8011 Vaterstetten (DE)

(56) Entgegenhaltungen:
- EP-A- 0 054 135
- EP-A- 0 137 931
- DE-B- 2 451 688
- DE-C- 838 452
- DE-C- 914 017

## Beschreibung

Die Erfindung betrifft ein zu den sogenannten Parallelwellenantrieben gehörendes Antriebsaggregat für Schienenfahrzeuge nach dem Oberbegriff des Hauptanspruchs. Damit geht sie von einem Stand der Technik aus, wie er z.B. von der EP-A-0 137 931 bekannt ist.

Bei dieser bekannten Anordnung eines Motor-Getriebe-Aggregates sind die miteinander verschraubten Gehäuse von Motor und Getriebe an zwei Punkten am Drehgestellrahmen abgestützt. Als dritter Abstützpunkt ist zwischen der als Hohlwelle ausgebildeten Abtriebswelle des Getriebes und der Radsatzachse ein vorgespannter Gummiring angeordnet. Die die Hohlwelle mit der Radsatzachse treibend verbindende elastische Kupplung dient ausschließlich der Drehmoment-Übertragung. Wenn der Gummiring seitlich vom Getriebe, d.h. auf der der elastischen Kupplung gegenüberliegenden Seite des Getriebes, angeordnet wird, ergeben sich recht befriedigende Federungseigenschaften, der Platzbedarf ist jedoch beträchtlich. Wenn der Gummiring jedoch innerhalb des eigentlichen Getriebes angeordnet wird, ist kein zusätzlicher Platz erforderlich, die Federungseigenschaften lassen aber, bedingt durch den dann erheblich kleineren Durchmesser des Gummiringes, sehr zu wünschen übrig.

Bei einer anderen bekannten Anordnung eines Motor-Getriebe-Aggregats (US-A-3 152 558) sind die miteinander verschraubten Gehäuse von Motor und Getriebe an einem Punkt vertikal sowie über einen Querstabilisator horizontal am Drehgestellrahmen abgestützt, jeweils mit zwischengelegten Gummischeiben. Der dritte Abstützpunkt ist eine elastische Kupplung zwischen der Hohlwelle des Getriebes und der Radsatzachse. Diese Kupplung besteht im wesentlichen aus zwei Gummischeiben zwischen drei Flanschscheiben, von denen die erste mit der Radsatzachse, die beiden anderen mit der Hohlwelle verbunden ist bzw. sind. Die Kupplung hat nicht nur das Drehmoment vom Motor-Getriebe-Aggregat auf die Radsatzachse zu übertragen, sondern muß auch einen erheblichen Anteil sowohl des Motor-Reaktionsmoments als auch des Gewichts des Motor-Getriebe-Aggregats federnd tragen. Bei der in Rede stehenden Ausführung der elastischen Kupplung wird der Gummi durch das Gewicht und die im Fahrbetrieb auftretenden Massenkräfte vorwiegend auf Schub beansprucht, und zwar in einer Ebene die senkrecht zur Radsatzachse liegt. Um die Antriebseinheit dabei nicht zu sehr gegenüber der Radsatzachse durchhängen zu lassen, muß die Gummischeibe verhältnismäßig schmal und hart sein. Dadurch werden aber die negativen Auswirkungen der Schubbeanspruchung erhöht und die Federwirkung in Querrichtung, also in Richtung der Radsatzachse, weiter verschlechtert. (Ein weiterer, ganz wesentlicher Nachteil ist, daß bei einem erforderlich werdenden Austausch der Gummischeiben die Räder von den Achsen abgezogen werden müssen.)

Verbunden mit der schlechten Federwirkung in der Querrichtung ist die fehlende Möglichkeit, einen Winkelversatz zwischen Radsatzachse und Hohlwelle auszugleichen - ein Nachteil, der sich beim Überfahren von Weichen und Kreuzungen besonders störend auswirkt, aber auch beim Befahren von überhöhten Kurven oder anderer Gleisunebenheiten. Die Radsatzachse wird deshalb in solchen Fällen über die - dem Namen nach - "elastische", in Wirklichkeit jedoch recht steife Kupplung ihre Bewegungen auf die Hohlwelle und damit auf das gesamte, in sich starre Motor-Getriebe-Aggregat übertragen, das diese Bewegungen bzw. die sich daraus ergebenden Kräfte auf die beiden anderen Abstützpunkte überträgt. Bei dem bekannten Antriebsaggregat sind diese Abstützpunkte deshalb einmal vertikal und einmal in Querrichtung wirkend vorgesehen.

Genau betrachtet handelt es sich bei der Aufhängung des Antriebsaggregats nach dem US-Patent nur um eine 2-Punkt-Aufhängung mit einem Querstabilisator. Da letzterer nicht nur die im Fahrbetrieb auftretenden, vorstehend erwähnten Kräfte und Bewegungen aufnehmen soll, sondern auch das Motor-Getriebe-Aggregat in der Ruhelage gegen Kippen sichern muß, dürfen auch die erwähnten Gummischeiben nicht sonderlich weich sein. Dadurch sind sie aber auch wieder wenig geeignet, die von der Radsatzachse ausgehenden Bewegungen aufzunehmen.

Bei diesem Stand der Technik kann der heute geforderte Fahrkomfort hinsichtlich Federung und Stoßabsorption nicht erreicht werden.

Es ist auch ein Motor-Getriebe-Aggregat bekannt (EP-B-0 010-619), bei dem die miteinander verschraubten Gehäuse von Motor und Getriebe starr am Drehgestellrahmen befestigt sind. Zum Überbrücken des radialen Federweges zwischen der Radsatzachse und der Hohlwelle und zum Ausgleich von Winkelabweichungen ist ein aufwendiges Kupplungsaggregat vorgesehen, bei dem die Getriebe-Hohlwelle über eine erste Kupplung, eine Kardanhohlwelle und eine zweite Kupplung mit der Radsatzachse verbunden ist. Da die Relativbewegungen zwischen der Getriebe-Hohlwelle und der Radsatzachse beträchtlich sind, muß ein entsprechender Freiraum vorgesehen sein, der die Abmessungen der Getriebe-Hohlwelle und ihrer Lager und damit die Größe des Getriebegehäuses ungünstig beeinflußt. Für Fahrzeuge der Niederflur-Bauart ist ein solches Antriebsaggregat deshalb kaum anwendbar.

Der Erfindung liegt deshalb die Aufgabe zugrunde, das Antriebsaggregat der eingangs genannten Art so weiterzubilden, daß bei möglichst hohem Komfort hinsichtlich der Federung und Stoßabsorption sein Raumbedarf möglichst gering und es dadurch auch in Fahrzeugen der Niederflur-Bauart einsetzbar ist.

Zur Lösung der Aufgabe wird ein Antriebsaggregat vorgeschlagen, das das Kennzeichen des Anspruchs 1 aufweist. Diese Bauweise erlaubt es, den Durchmesser der Getriebe-Hohlwelle zu reduzieren, was die Verwendung kleinerer Lager erlaubt und damit ein kleineres Gehäuse ermöglicht. In drei Ebenen wirksame, einen Winkelversatz zulassende Stern-, Gelenk- oder dgl. Kupplungen sind bei Schienenfahrzeugen bekannt. Sie können alle Relativbewegungen zwischen Radsatzachse und Motor-Getriebe-Aggregat ausgleichen. (Die Angabe "einfache" stellt kein Synonym für "primitiv" od. dgl. dar, sondern gibt den baulichen Unterschied an zu der in der EP-B-0 010 619 verwendeten "doppelten" Gelenkkupplung.) Die beiden im wesentlichen vertikal wirkenden Abstützpunkte brauchen außer einem Teil der Gewichtskräfte und des Motor-Reaktionsmoments nur geringe aus dem Fahrbetrieb resultierende Querkräfte aufzunehmen. Alle anderen Kräfte, Momente und Bewegungen werden von der - tatsächlich - elastischen Kupplung aufgenommen und übertragen. Eine Anregung für diese Lösung vermag der Stand der Technik nicht zu bieten.

Von der DE-C-838 452 ist es zwar bekannt, Gummikupplungen nicht nur zur Übertragung des Motordrehmoments, sondern auch zur Abstützung des Motor-Getriebe-Aggregats zu benutzen. Abgesehen davon, daß es sich bei diesem Anwendungsfall um einen sog. Zweiachs-Längsantrieb handelt, bei dem die Motorwelle in Längsrichtung des Fahrzeugs liegt, tragen die Gummikupplungen hier das gesamte Gewicht des Motor-Getriebe-Aggregates. Aus diesem Grunde sind die Kupplungen - ähnlich wie bei der EP-B-0 010 619 - als Doppelkupplungen ausgeführt, denn bei nur einer einseitig an jeder Hohlwelle angeordneten Kupplung könnte das Motor-Getriebe-Aggregat nicht ohne wenigstens eine weitere Abstützung am Motor und/ oder Getriebe im Drehgestell aufgenommen sein. Eine Doppelkupplung würde beim erfindungsgemäßen Antriebsaggregat die Winkel- und Achsversetzungen in unzulässiger Weise einschränken oder aber zu einem für Fahrzeuge der Niederflur-Bauart nicht mehr akzeptablen Getriebe-Volumen führen (bedingt durch den erforderlichen radialen Abstand zwischen Radsatzachse und Hohlwelle). Bei der EP-B-0 010 619 ist auch keine Kupplung mit den im Patentanspruch 1 genannten Eigenschaften vorhanden, sondern eine Gummischeibenkupplung. Schon oben wurde im Zusammenhang mit der US-A-3 152 558 dargelegt, daß diese Art von Kupplung für den vorliegenden Anwendungsfall nachteilig ist.

Für eine ausgeglichene Gewichtsverteilung auf die drei Abstützpunkte wird im Anspruch 2 eine zweckmäßige Ausführung aufgezeigt. Im Interesse einer freien Winkelbeweglichkeit der Radsatzachse ohne nachteilige Beeinflussung der Kupplung ist eine Ausgestaltung nach Anspruch 3 sinnvoll. Bei der Anordnung eines Querstabilisators gemäß US-A-3 152-558 wäre nämlich eine außermittige Anordnung der elastischen Kupplung bzw. deren Anordnung auf der dem Motor abgewendeten Seite des Getriebes zweckmäßiger gewesen hinsichtlich der Gewichtsverteilung bzw. der vom Querstabilisator aufzunehmenden Kräfte.

Bei den bekannten Parallelwellenantrieben ist häufig auf der Radsatzachse eine Bremsscheibe angebracht. Die zugehörigen Bremsbacken und ihr Betätigungsmechanismus sind am Drehgestellrahmen angeordnet. Die durch die Relativbewegungen zwischen Radsatzachse und Drehgestellrahmen bedingte Lageveränderung der Bremsscheibe gegenüber den Bremsbacken erfordert aufwendige bauliche Vorkehrungen, um eine zuverlässige Wirkung der Bremse sicherzustellen. Mit der erfindungsgemäßen Ausgestaltung nach Anspruch 4 kann die Bremsenanordnung wesentlich vereinfacht werden, da Bremsscheibe und Bremsbacken immer in der gleichen Lage zueinander bleiben.

Die Erfindung wird anhand des in der Zeichnung dargestellten Ausführungsbeispiels näher erläutert. Es zeigt
- Fig. 1: die Anordnung zweier Antriebsaggregate in einem Drehgestell, teils in Ansicht und teils im Schnitt, und
- Fig. 2: eine andere Anordnung der Bremse.

Im Rahmen (2) eines Drehgestells (1) eines nicht gezeigten Schienenfahrzeuge sind zwei Radsatzachsen (3) federnd gelagert. Neben jeder Radsatzachse ist ein Antriebsmotor (4) angeordnet, an dessen einer Stirnseite ein Stirnradgetriebe (5) angeflanscht ist. Das aus dem motor (4) und dem Getriebe (5) bestehende Motor-Getriebe-Aggregat wird im folgenden mit (6) bezeichnet. Die Kraftübertragung von der Motorwelle erfolgt, ggf. über eine Zahnkupplung (7), auf ein Ritzel (8) des Stirnradgetriebes und von dort auf ein Zahnrad (9), das gemeinsam mit einem weiteren Ritzel (10) auf einer Welle (12) sitzt. Das Ritzel (10) steht in Eingriff mit einem Zahngrad (11), das drehfest auf einer Hohlwelle (13) angebracht ist. An Stelle des zweistufigen Getriebes kann bei entsprechender Übersetzung auch ein einstufiges Getriebe Anwendung finden. Die Hohlwelle (13) ist, ebenso wie die Welle (12) (und ggf. das Ritzel 8), mit nicht gezeigten Wälzlagern drehbar, aber axial nicht verschiebbar im Gehäuse (14) des Getriebes (5) gelagert und ragt auf einer Seite aus dem Gehäuse (14) heraus. Durch die Hohlwelle (13) hindurch ist mit dem für die Federungsbewegung erforderlichen radialen Abstand die Radsatzachse (3) etwa zentrisch hindurchgeführt, auf der die Treibräder (15, 16) drehfest aufgebracht sind.

Die treibende Verbindung von der Hohlwelle (13) zur Radsatzachse (3) erfolgt über eine Gelenkkupplung (17). Mit der Hohlwelle fest verbunden ist ein erster Flansch (18) und mit der Radsatzachse fest verbunden ist ein zweiter Flansch (19), dazwischen ist ein nicht gelagertes Zwischenglied (20) vorgesehen. Mit dem Zwischenglied (20) ist der erste Flansch (18) über Lenkerhebel (21) und der zweite Flansch (19) über Lenkerhebel (22) gelenkig verbunden. Zu diesem Zweck sind Bolzen (23) an den Flanschen (18, 19) und am Zwischenglied (20) befestigt, auf denen die Lenkerhebel (21, 22) mittels bekannter und deshalb nicht gezeigter elastischer Glieder, sogenannter Gummigelenke, gelagert sind. So ist eine Viergelenkkette aus dem ersten Flansch (18), den Lenkerhebeln (21) und dem Zwischenglied (20) gebildet, eine weitere Viergelenkkette aus dem Zwischenglied (20) den Lenkerhebeln (22) und dem zweiten Flansch (19). Da das die beiden Viergelenkketten verbindende Zwischenglied (20) nicht gelagert ist, kann die Kupplung die radialen Bewegungen zwischen den gefederten Teilen (Positionen 4, 5, 18) und den ungefederten Teilen (Positionen 3, 15, 16, 19) ausgleichen.

Außer zur Drehmoment-Übertragung dient die Gelenkkupplung (17) auch der Abstützung des Motor-Getriebe-Aggregats (6) auf der Radsatzachse (3). Dabei ist es zweckmäßig, wenn die Gelenkkuplung (17) zumindest angenähert in der Mitte zwischen den Treibrädern (15, 16) liegt, also in der Fahrzeuglängsachse (24), weil dann beim Überfahren von Gleisunebenheiten, Weichen usw. keine einseitigen Belastungen von der Radsatzachse (3) auf die Gelenkkupplung ausgeübt werden, die ihrerseits Rückstellkräfte hervorrufen.

Zum Abstützen von Massenbeschleunigungskräften und Kippmomenten sind zwei weitere Abstützpunkte (25, 26) vorgesehen. An diesen Stellen ist der Motor (4) und/oder das Getriebegehäuse (14) elastisch am Drehgestellrahmen (2) abgestützt oder mittels nicht gezeigter vertikaler Lenkerhebel aufgehängt.

Zwischen der Gelenkkupplung (17) und dem benachbarten Treibrad (15) ist noch die Bremsscheibe (28) einer Scheibenbremse (27) auf der Radsatzachse (3) angeordnet. Die Betätigungseinrichtung mit dem Bremsbacken (29) sind am Drehgestellrahmen (2) befestigt.

Die sich bei Relativbewegungen zwischen dem Drehgestellrahmen (2) und der Radsatzachse (3) für die Bremse (27) ergebenden Probleme werden bei der Anordnung nach Figur 2 vermieden. Bei im übrigen weitestgehend gleicher Anordnung des Motor-Getriebe-Aggregats im Drehgestell ragt hier die Hohlwelle (13) auch auf der der Kupplung gegenüberliegenden Seite aus dem Getriebegehäuse (14) heraus und nimmt die Bremsscheibe (28) drehfest auf. Die Betätigungseinrichtungen mit den Bremsbacken (29) sind am Getriebegehäuse (14) angebracht. Auf diese Weise gibt es keine Relativbewegungen zwischen der Bremsscheibe (28) und den Bremsbacken (29). Auch bezüglich der Dimensionierung der Bremse sind keine Änderungen gegenüber der üblichen Anordnung nach Figur 1 erforderlich, weil die Bremsscheibe (28) mit derselben Drehzahl rotiert wie die Radsatzachse (3).

Statt der Gelenkkupplung (17) ist als Beispiel für eine andere Kupplung in Figur 2 eine sogenannte Sternkupplung (30) dargestellt. Fest mit der Hohlwelle (13) verbunden ist eine erste Kupplungshälfte (31). Eine zweite Kupplungshälfte (32) ist drehfest auf der Radsatzachse (3) befestigt. Beide Kupplungshälften (31, 32) weisen radial nach außen gerichtete Arme auf, die in Umfangsrichtung abwechseln hintereinander liegen. Jeweils zwischen zwei Armen sind nicht gezeigte Gummiblöcke angeordnet, die unter Vorspannung an den Armen anliegen.

Die Erfindung ist nicht auf die beschriebenen und in der Zeichnung gezeigten Anwendungsbeispiele beschränkt. Wie schon erwähnt, sind z.B. andere Stirnradgetriebe möglich oder andere Kupplungen. Daneben soll auch der in den Patentansprüchen und in der Beschreibung verwendete Begriff "abstützen" in seinen verschiedenen Formen und Zusammensetzungen weitestgehend verstanden werden und z.B. "aufhängen" mit einschließen.

## Patentansprüche

1. Antriebsaggregat für Schienenfahrzeuge mit einem in einem Drehgestell (1) aufgenommenen Motor-Getriebe-Aggregat (6), bestehend aus einem mit seiner Achse parallel zu einer Radsatzachse (3) angeordneten Antriebsmotor (4) und einem mit dessen Abtriebswelle gekuppelten, gehäusemäßig starr mit dem Motorgehäuse verbundenen Stirnradgetriebe (5), das abtriebsseitig eine die Radsatzachse (3) mit radialem Abstand im wesentlichen konzentrisch umgebende Hohlwelle (13) aufweist, die über ein elastisches Kupplungsaggregat (17,30) mit der Radsatzachse (3) verbunden ist, und mit einer elastischen 3-Punkt-Abstützung des Antriebsaggregates im Drehgestell (1), wobei das Motor-Getriebe-Aggregat (6) an zwei zueinander beabstandeten Punkten (25,26) im wesentlichen vertikal am Rahmen des Drehgestells (1) abgestützt ist, dadurch gekennzeichnet, daß das als einfache, einen Winkelversatz, Radialbewegungen in beliebiger Richtung und geringe Axialbewegungen zwischen der Radsatzachse (3) und der Hohlwelle (13) zulassende Stern- (30), Gelenk- (17) od. dgl. Kupplung ausgebildete Kupplungsaggregat (17,30) den dritten Abstützpunkt bildet.

2. Antriebsaggregat nach Anspruch 1, dadurch gekennzeichnet, daß die elastische Kupplung (17,30) auf der dem Motor (4) zugewendeten Seite des Getriebes (5) angeordnet ist.

3. Antriebsaggregat nach Anspruch 2, dadurch gekennzeichnet, daß die elastische Kupplung (17,30), in Fahrtrichtung gesehen, zumindest annähernd in der Fahrzeugmitte (Längsachse 24) liegt.

4. Antriebsaggregat nach einem der Ansprüche 1 bis 3, dadurch gekennzeichnet, daß das der elastischen Kupplung (17,30) abgewendete Ende der Hohlwelle (13) eine Bremsscheibe (28) für eine am Motor-Getriebe-Aggregat (6) angebrachte Fahrzeugbremse trägt.

## Claims

1. A drive aggregrate for rail vehicles comprising a motor-gearing-aggregate (6), which is accommodated in a bogie (1) and comprises a drive motor (4) arranged with its axis parallel to a wheel at axle (3) and a spur gearing system (5), which is coupled with the drive motor output shaft, is rigidly connected with the motor housing and on the output side comprises a hollow shaft (13), which encloses the wheel set axle (3) substantially concentrically with radial clearance and is connected via an elastic coupling aggregate (17, 30) with the wheel set axle (3), and comprising an elastic 3-point support of the drive aggregate in the bogie (1), the motor-gearing aggregate (6) being supported substantially vertically on the frame of the bogie (1) at two points (25, 26) remote from one another, characterised in that the coupling aggregate (17, 30) designed as a simple star coupling (30), link coupling (17) or the like allowing for an angular displacement, radial movements in any direction and slight axial movements between the wheel set axle (3) and the hollow shaft (13) forms the third support point.

2. A drive aggregate according to claim 1, characterised in that the elastic coupling (17, 30) is arranged on the side of the gearing (5) facing the motor (4).

3. A drive aggregate according to claim 2, characterised in that, viewed in the direction of travel, the elastic coupling (17, 30) is arranged at least approximately in the vehicle centre (longitudinal axis 24).

4. A drive aggregate according to one of claims 1 to 3, characterised in that the end of the hollow shaft (13) remote from the elastic coupling (17, 30) supports a brake disc (28) for a vehicle brake arranged on the motor-gearing-aggregate (6).

## Revendications

1. Unité de traction pour véhicules ferroviaires avec une unité moteur-transmission (6) logée dans un bogie (1) et constituée par un moteur de traction (4) dont l'axe est parallèle à un essieu de jeu de roues (3) et par une transmission par roues dentées droites (5), couplée à l'arbre de sortie de ce moteur et solidaire du carter de ce moteur, transmission qui comporte côté sortie, un arbre creux (13) entourant en pratique concentriquement à une certaine distance radiale, l'essieu de jeu de roues (3) qui est relié à cet essieu de jeu de roues (3) par l'intermédiaire d'une unité d'accouplement élastique (17, 30), tandis que l'unité de traction prend élastiquement appui en trois points sur le bogie (1) et que l'unité moteur-transmission (6) prend appui, en pratique verticalement, sur le châssis du bogie (1) en deux points (25, 26) distants l'un de l'autre, unité de traction caractérisée en ce que l'unité d'accouplement élastique (17, 30) revêtant la forme d'un simple accouplement en étoile (30), à articulation (17) ou analogue, permettant un décalage angulaire, des déplacements radiaux dans une direction quelconque et de légers déplacements axiaux entre l'essieu de jeu de roues (3) et l'arbre creux (13), constitue le troisième point d'appui.

2. Unité de traction selon la revendication 1, caractérisée en ce que l'accouplement élastique (17, 30) est disposé sur le côté de la transmission (5) tourné vers le moteur (4).

3. Unité de traction selon la revendication 2, caractérisée en ce que l'accouplement élastique (17, 30), vu dans la direction de déplacement du véhicule, est placé tout au moins approximativement au milieu de ce véhicule (axe longitudinal 24).

4. Unité de traction selon une des revendications 1 à 3, caractérisée en ce que l'extrémité de l'arbre creux (13) opposée à l'accouplement élastique (17, 30) porte un disque de frein (28) pour un frein du véhicule rapporté sur l'unité moteur-transmission.
